# EUROPÄISCHE PATENTSCHRIFT

(11) **EP 0 131 103 B1**
(45) Veröffentlichungstag und Bekanntmachung des Hinweises auf die Patenterteilung: **15.03.1989**
(21) Anmeldenummer: 84105091.7
(22) Anmeldetag: 05.05.1984
(51) Int. Cl.: B41F 31/14

(54) **Farbdosiervorrichtung an Buch- und Offsetdruckmaschinen**
Inking device for letter press and offset printing machines
Dispositif d'encrage pour machines d'impression typographique et machines d'impression offset

(30) Priorität: 07.07.1983 DE 3324445
(43) Veröffentlichungstag der Anmeldung: 16.01.1985
(73) Patentinhaber: M.A.N.-ROLAND Druckmaschinen Aktiengesellschaft, 63012 Offenbach (DE)
(72) Erfinder: Schuhmann, Siegfried, D-6050 Offenbach/Main (DE); Schniggenfittig, Günther, D-6052 Mühlheim/Main (DE)
(74) Vertreter: Marek, Joachim, Dipl.-Ing.

(56) Entgegenhaltungen:
- CH-A- 169 362
- DE-A- 2 924 635
- FR-A- 2 516 018
- FR-A- 2 516 863

## Beschreibung

Die Erfindung bezieht sich auf eine Farbdosiervorrichtung für Buch- und Offsetdruckmaschinen gemäß dem Oberbegriff des Anspruchs 1 (DE-A-2 924 635).

Um eine gute Übertragung der Farbe für einen vorliegenden Druckauftrag erreichen zu können, sind die unterschiedlichsten Lösungen in Form von geteilten Heberwalzen bekannt geworden.

So zeigt die CH-A-169 362 ein Farbwerk für Rotationsdruckmaschinen mit mehreren auf einer gemeinsamen Welle nebeneinander angeordneten, einzeln an- und abstellbaren Heberwalzen, deren Längen je der Breite einer Druckplatte entsprechen. Für jede Heberwalze ist eine Steuerscheibe mit mehreren nebeneinander liegenden, verschieden großen Nocken auf einer gemeinsamen Welle längsverschiebbar und für sich einstellbar angeordnet.

Mit dieser Vorrichtung soll es möglich sein, die Farbgebung jeder einzelnen Seite in Bezug auf die Farbstreifenlage während des Betriebes von einer zentralen Stelle aus regeln zu können.

In der DD-A-104 259 soll die Aufgabe gelöst werden, vorbestimmte und/oder berechnete dosierte Farbmengen programmiert einstellen zu können, sowie Farbführungsstörungen während des Fortdruckes regeltechnisch mit maschinentechnischen Voraussetzungen beseitigen zu können.

Dies soll erreicht werden durch eine Vorrichtung zur zonenschraubenlosen und farbmesserlosen Farbdosierung an Druckmaschinen des Offsetdruckes und des Buchdruckes. Zur Erzielung einer vorgegebenen gleichmäßigen Färbung auf dem Druckbogen beim Druck von Volltonflächen wird eine für jede verwendete Farbe-Papier-Kombination erforderliche Farbschichtdicke durch eine Feineinstellung eines Walzenspaltes zwischen einem Duktor und einer Gegenwalze und/oder durch eine Geschwindigkeitsdifferenz zwischen diesen beiden Walzen vorgesehen. Die Zonenscheiben sind lediglich einseitig.gehaltert geführt.

In der DE-A-2 924 635 soll bei einer Farbdosiervorrichtung in Buch- und Offsetdruckmaschinen die Aufgabe gelöst werden, die Störanfälligkeit gegen Papierbestandteile und Feuchtwasser zu verringern und einen Farbbedarf der Druckform genau entsprechende Farbzuführung zu ermöglichen.

Erreicht werden soll dies durch eine Farbdosiervorrichtung die aus einem Farbkasten mit Farbmesser und einer Farbkastenwalze mit Farbheber für elektronische Farbzonen-Fernsteuerungen bei Buch- und Offsetdruckmaschinen besteht und bei der mehrere Farbheberräder vorgesehen sind, die einzeln und unabhängig voneinander oszillieren und deren Breite jeweils einer bestimmten Farbzone entspricht.

All diese genannten Vorrichtungen teilen die Heberwalze in mehrere scheibenartig nebeneinander angeordnete Übertragungsrollen, die jeweils seitlich zum Antreiben gehaltert werden müssen. Dies bedeutet jeweils einen großen Spalt zwischen den einzelnen Farbübertragungsrollen, wenn die Farbübertragungsrollen beidseitig gehaltert werden. Trotzdem ist die Halterung bei der Größe des Hebelarmes nicht ausreichend, um die Kräfte beim Übertragen der Farbe von der Kastenwalze auf eine insbesondere mit höherer Umfangsgeschwindigkeit rotierende Reiberwalze aufnehmen zu können. Eine seitliche Auslenkung während der Berührung der Farbheberscheiben am Reiber ist damit bei den schmalen Halterungsblechen nicht zu vermeiden. Da diese Auslenkung während jeder Berührung mit der Reiberwalze auftritt, ist eine Dauerbruchgefahr des Halterungsbleches gegeben. Über die Steuerung der Farbheberscheibenräder ist lediglich ausgesagt, sie kann je nach Bedarf beliebig vorgenommen werden, aber nicht mit welchen technischen Mitteln sie durchgeführt werden. Weiterhin muß der Geschwindigkeitsunterschied zwischen der Kastenwalze und der Reiberwalze bei jeder Berührung ausgeglichen werden, was zu großen Abriebserscheinungen an den Übertragungsrollen führt.

Ausgehend von diesem Stand der Technik liegt der Erfindung die Aufgabe zugrunde, eine Farbdosiervorrichtung anzugeben, die eine Farbübertragung von der Farbkastenwalze ohne Leerspalte -zwischen zwei anliegenden Heberscheiben auf die Übertragwalze ermöglicht, wobei die Farbheberscheiben leicht auswechselbar sind.

Die Lösung der gestellten Aufgabe wird bei einer Farbdosiervorrichtung der eingangs genannten Art durch die Merkmale des kennzeichnenden Teiles des Anspruchs 1 erreicht.

Die Umfangsgeschwindigkeit der Walzen, die an der Farbdosierung beteiligt sind, sind gleich groß, d. h. die Farbe kann ohne Schlupf an den Walzen dosiert werden. Die Farbe wird vom Farbkasten mit einer fest an den Farbschiebern eingestellten Spaltbreite auf die Farbkastenwalze aufgetragen. Die Farbe wird nach einer Umdrehung der Farbkastenwalze dem Farbkasten wieder zugeführt, wenn sie nicht durch die Farbheberscheiben von der Farbkastenwalze abgenommen worden ist. Auf diese Art und Weise kann eine Dosierung im Null-Mengenbereich besonders einfach und präzise vorgenommen werden. Wird Farbe übertragen, so stehen die Farbheberscheiben in Kontakt mit der Übertragwalze. Wird die Farbheberscheibe in kurzzeitige Anlage mit der Farbkastenwalze gebracht, dann erfolgt eine geringe Dosierung der Farbe.

Die Anlage zeigt der Farbheberscheibe an der Farbkastenwalze entscheidend über die Menge der zu übertragenden Farbe während der Dosierung. Liegt die Farbheberscheibe ständig an der Farbkastenwalze an, dann entspricht diese Position der maximalen Farbübertragung. Die Anlagezeit der Farbheberscheibe an der Farbkastenwalze entscheidet über die Farbstreifenlänge des übertragenen Farbstreifens auf die Übertragwalze. Vorzugsweise bleibt die Farbheberscheibe in ständigem Kontakt mit der Übertragwalze, wodurch eine kontrollierte Farbführung gewährleistet ist. Hierzu kann die Ansteuerung der Farbheberscheiben so gewählt werden, daß die Anlagezeiten der Farbheberscheiben entsprechend dem Farbbedarf im jeweiligen Bereich des Druckbildes erfolgt. Für die definierte Ansteuerung der Anlagezeit der Farbheberscheiben sind unterschiedliche Hebelanordnungen entsprechend der gewählten Farbdosiervorrichtung vorgesehen.

Von der langsam laufenden Farbübertragwalze wird die Farbe mittels geeigneter Hebervorrichtungen auf die Umfangsgeschwindigkeit entsprechend der Maschinendrehzahl bzw. der Umfangsgeschwindigkeit des Plattenzylinders übertragen. Hierbei können übliche hin- und herschwingende Farbheber, oder sich drehende zweiseitig bestückte Farbheber zur Anwendung kommen.

Die Farbheberscheiben liegen dicht nebeneinander und weisen keine Leerspalte auf, so daß die Farbübertragung zur Übertragwalze optimal ist und auf eine Verreibung direkt nach der Farbübertragung verzichtet werden kann. Die Verreibung im Bereich des Plattenzylinders ist hierzu ausreichend.

Eine andere Ausführung sieht eine -doppelte Reihe von Farbheberscheiben vor, die gegenseitig auf Lücke versetzt zueinander angeordnet sind. Bei dieser Ausführung sind die Farbkastenwalze und die Übertragwalze mit einem Antriebsriemen miteinander verbunden. Auch bei dieser Ausführung wird die Farbschichtdicke an einem Rakel auf eine fest fixierte Schichtdicke abgerakelt und mittels der Farbheberscheiben entsprechend der Anlagezeit übertragen. Zum Ansteuern der Farbheberscheiben sind wie oben genannt unterschiedliche Hebelanordnungen vorgesehen.

Weitere Vorteile gehen aus den Unteransprüchen und der folgenden Beschreibung in Verbindung mit den schematisch im Schnitt gezeigten Ausführungsbeispielen hervor.

Es zeigt :
Fig. 1 eine Farbdosiervorrichtung mit lose zwischen der Farbkastenwalze und der Übertragwalze liegenden Farbheberscheiben,
Fig. 2 eine Ausführung mit zwei gegenüberliegende Reihen von Farbheberscheiben zwischen der Farbkastenwalze und der Übertragwalze,
Fig. 3 eine ähnliche Ausführung wie in Fig. 1 bei der die Farbheberscheiben mit einer Hebelanordnung an der zwei Rollen befestigt sind, angesteuert wird,
Fig. 4 eine Draufsicht der Vorrichtung entsprechend Fig. 3.

In der Fig. 1 ist eine Farbdosiervorrichtung gezeigt, bei der ein Farbkasten 1 und ein Farbmesser 2 an einer Farbkastenwalze 3 vorgesehen ist, wobei das Farbmesser 2 mit einer fest eingestellten Spaltbreite dafür sorgt, daß auf der Farbkastenwalze 3 ein gleich großer definierter Farbauftragsfilm vom Farbkasten 1 zugeführt wird. Der Farbauftragsfilm auf der Farbkastenwalze 3 kann mit einer Farbheberscheibe 4 zu einer Übertragwalze 5 weiter übertragen werden. Je nachdem wie lange die Farbheberscheibe 4 an der Farbkastenwalze 3 anliegt, wird mehr oder weniger Farbe an die Übertragwalze übertragen. Die Farbheberscheibe 4 wird über eine Hebelanordnung 6, an dessen Ende eine Stützrolle 9 angeordnet ist, angesteuert. Die Ansteuerung erfolgt vorzugsweise so, daß die Farbheberscheibe 4 in dauerndem Kontakt mit der Übertragwalze 5 steht und nur zur Farbabnahme . durch Senken der Stützrolle 9 in Kontakt mit der Farbkastenwalze 3 bringbar ist. Die Umfangsgeschwindigkeiten der Walzen 3 und 5 sind um einen beträchtlichen Teil kleiner als die Umfangsgeschwindigkeit der Walzen des übrigen Farbwerks. Die Umfangsgeschwindigkeiten der Walzen 3, 5 sind veränderbar. Zwischen der Übßrtragwalze 5 und einer Farbwerkwalze 16 ist ein Farbheber 15 angeordnet. Der Farbheber 15 kann auch als rotierender Heber, an dem zwei Walzen zum Übertragen der Farbe vorgesehen sind, ausgelegt sein, um die Farbe von der langsamen Umfangsgeschwindigkeit auf die Maschinenumfangsgeschwindigkeit der Walzen entsprechend des Plattenzylinders zu beschleunigen.

Da die Farbheberscheiben 4 dicht an dicht liegen, ist die Farbübertragung optimal, d. h. es sind keine Leerspalten auf der übertragwalze 5 vorhanden. Da die Farbübertragung entsprechend dem Farbbedarf so gut ansteuerbar ist, kann die Farbwerkwalze 16 auch ohne Verreibung ausgelegt sein, d. h. die Verreibung direkt am Plattenzylinder ist ausreichend bei der vorliegenden Farbdosiervorrichtung. Die Hebelanordnung 6 kann je nach Platzbedingungen der Druckmaschine im Farbwerkbereich unterschiedlich ausgeführt werden.

In der Fig. 2 ist eine andere Farbdosiervorrichtung dargestellt, bei der die Verbindungslinie der Farbkastenwalze 3 zur Übertragwalze 5 einen Winkel von ca. 45° zur Waagerechten aufweist. Die Walzen 3, 5 sind mit einem Antriebsriemen 3.5 miteinander verbunden. Zwischen den Walzen 3, 5 sind zwei Reihen von Farbheberscheiben 4.1, 4.2 angeordnet. Die Farbheberscheiben 4.1 stehen zu den gegenüberliegenden Farbheberscheiben 4.2 auf Lücke gesetzt gegenüber und sind exzentrisch gelagert. Die Farbheberscheiben 4 werden durch Friktion von der Walze 3 oder 5 in Umdrehung versetzt. Die Ansteuerung der Farbheberscheiben 4.1, 4.2 erfolgt über eine Hebelanordnung 8, 8.1 und Gelenkstangen 13, 14. Die Gelenkstangen 14 können gut durch die Freiräume zwischen den Farbheberscheiben 4.1 hindurch geführt werden.

Auch bei dieser Lösung wird der Farbfilm kontinuierlich auf eine bestimmte fest vorgewählte Stärke der Farbkastenwalze durch Einstellung eines Rakels 2.1 zugeführt und je nach Anlagezeit der Farbheberscheiben 4.1, 4.2 auf die Übertragwalze 5 übertragen. Wird keine Farbe durch die Farbheberscheiben 4.1, 4.2 abgenommen, dann wird die Farbe nach einer Umdrehung der Farbkastenwalze 3 wieder in den Farbkasten 1 zurückgeführt. Auch bei dieser Farbdosiervorrichtung können außer den bekannten hin- und herpendelnden Hebern sich drehende doppelseitige Heber verwendet werden, um die Farbe auf maschinenübliche Geschwindigkeiten bringen zu können. Weiterhin ist auch bei dieser Lösung eine optimale Zuführungsregelung durch die Farbheberscheiben 4.1, 4.2 von Null bis Maximal möglich, ohne daß die Übertragwalze 5 Leerspalte aufweist.

In der Fig. 3 ist eine ähnliche Farbdosiervorrichtung wie in der Fig. 1 gezeigt. Die Farbheberscheiben 4 weisen einseitig flache Distanzbolzen 12 auf und sind auf zwei Stützrollen 10 gelagert, die an beiden Enden eines Hebels 11 angeordnet sind. Am Hebel 11 ist eine Hebelanordnung 7 so befestigt, daß die Farbheberscheiben 4 zur Feinstregulierung der Farbe in unterschiedlichste Anlagezeiten an die Farbkastenwalze 3 angelegt werden kann. Die spezielle Vorrichtung mit dem Hebel 11 läßt auch eine einfache Umänderung der dauernden Anlage der Farbheberscheiben 4 von der Übertragwalze 5 zur Farbkastenwalze 3 zu, hierzu wird lediglich der Grundeinstellwinkel des Hebels 11 mit der Hebelanordnung 7 durch eine Einstellschraube verändert. Die Farbheberscheiben 4 können für Reparaturzwecke und Reinigungsarbeiten schnell und ohne großen Aufwand entfernt werden.

## Patentansprüche

.1. Farbdosiervorrichtung an Buch- und Offsetdruckmaschinen bestehend aus einem Farbkasten (1) mit Farbmesser (2) (Rakel) und einer Farbkastenwalze (3) mit einem Farbheber (4) wobei der Farbheber (4) aus mehreren Farbheberscheiben besteht, die einzeln und unabhängig voneinander zwischen der Farbkastenwalze (3) und einer Übertragwalze (5) oszillieren und deren Breite jeweils einer bestimmten Farbzone entspricht, dadurch gekennzeichnet, daß die Farbka-. stenwalze (3) und die Übertragwalze (5) mit gleicher gegenüber den übrigen Farbwerkwalzen (15, 16) reduzierter Umfangsgeschwindigkeit angetrieben sind, daß die Farbheberscheiben (4, 4.1), die entweder mit der Übertragwalze (5) oder der Farbkastenwalze (3) in ständigem Kontakt stehen, hierbei durch Reibkontakt angetrieben sind und daß die Farbheberscheiben (4, 4,1) entsprechend umgekehrt entweder mit der Farbkastenwalze (3) oder der Übertragwalze (5) mittels Hebelanordnungen (6, 7, 8) definiert ansteuerbar in Anlage verbringbar und wieder davon abstellbar sind.

2. Farbdosiervorrichtung nach Anspruch 1, dadurch gekennzeichnet, daß die Farbheberscheiben (4) lose zwischen der Farbkastenwalze (3) und der Übertagwalze (5) angeordnet sind und daß die Farbheberscheiben (4) mittels der Hebelanordnung (6), an deren Ende eine Stützrolle (9) befestigt ist, aus ihrer Ruhelage veränderbar sind.

3. Farbdosiervorrichtung nach Anspruch 1 und 2, dadurch gekennzeichnet, daß die Farbheberscheiben (4) mittels zweier Stützrollen (10), die auf einem schwenkbaren Hebel (11) angeordnet sind, an- und abschwenkbar sind.

4. Farbdosiervorrichtung nach Anspruch 1, 2 und 3, dadurch gekennzeichnet, daß die Farbkastenwalze (3) und die Übertragwalze (5) mit zueinander gleicher aber insgesamt einstellbar verschiedener Geschwindigkeit antreibbar sind.

5. Farbdosiervorrichtung nach Anspruch 1, dadurch gekennzeichnet, daß die Farbkastenwalze (3) und Übertragwalze (5) mit einem Antriebsriemen (3.5) verbunden sind.

6. Farbdosiervorrichtung nach Anspruch 1 und 5, dadurch gekennzeichnet, daß zwischen der Farbkastenwalze (3) und Übertragwalze (5) zwei Reihen der Farbheberscheiben (4.1, 4.2) angeordnet sind und daß die Farbheberscheiben (4.1, 4.2) exzentrisch gelagert sind.

7. Farbdosiervorrichtung nach Anspruch 1, 5 und 6, dadurch gekennzeichnet, daß die Farbheberscheiben (4.1, 4.2) gegeneinander auf Lücke versetzt angeordnet sind.

8. Farbdosiervorrichtung nach Anspruch 1, 5, 6 und 7, dadurch gekennzeichnet, daß die Farbheberscheiben (4.1, 4.2) über die Hebelanordnung (8, 8.2) mittels Gelenkstangen (13, 14) ansteuerbar sind.

## Claims

1. Ink metering device on letterpress and offset printing presses consisting of an ink fountain (1) with ink blade (2) (doctor) and an ink fountain roller (3) with an ink transfer roll (4) wherein the ink transfer roll (4) consists of several ink transfer discs which oscillate individually and independently one of another between the ink fountain roller (3) and a transfer roller (5) and the width of which corresponds in each case to a given inking zone, characterised in that the ink fountain roller (3) and the transfer roller (5) are driven with the same peripheral speed which is reduced with respect to the other inking unit rollers (15, 16), that the ink transfer discs (4, 4.1), which are in continuous contact either with the transfer roller (5) or with the ink fountain roller (3), are driven thereby by frietional contact and that the ink transfer discs (4, 4.1) can be brought by means of lever arrangements (6, 7, 8) in defined fashion into contact either with the ink fountain roller (3) or the transfer roller (5) and can be thrown off again therefrom or correspondingly vice versa.

2. Ink metering device according to Claim 1, characterised in that the ink transfer discs (4) are arranged freely between the ink fountain roller (3) and the transfer roller (5) and that the ink transfer discs (4) can be changed from their rest position by means of the lever arrangement (6), to the end of which a support roller (9) is fixed.

3. Ink metering device according to Claim 1 and 2, characterised in that the ink transfer discs (4) can be swung on and off by means of two support rolls (10) which are arranged on a pivotable lever (11).

4. Ink metering device according to Claim 1, 2 and 3, characterised in that the ink fountain roller (3) and the transfer roller (5) can be driven at different speeds the same as one another but adjustable overall.

5. Ink metering device according to Claim 1, characterised in that the ink fountain roller (3) and transfer roller (5) are connected by a drive belt (3.5).

6. Ink metering device according to Claim 1 and 5, characterised in that between the ink fountain roller (3) and transfer roller (5) two rows of ink transfer discs (4.1, 4.2) are arranged and that the ink transfer discs (4.1, 4.2) are mounted eccentrically.

7. Ink metering device according to Claim 1, 5 and 6, characterised in that the ink transfer discs (4.1, 4.2) are arranged staggered with gaps between one another.

8. Ink metering device according to Claim 1, 5, 6 and 7, characterised in that the ink transfer discs (4.1, 4.2) can be controlled via the lever arrangement (8, 8.2) by means of link rods (13, 14).

## Revendications

1. Appareil de dosage d'encre pour machines d'impression de livres et offset, se composant d'un encrier (1) avec une lame d'encre (2) (raclette) et d'un rouleau d'encrier (3) avec un preneur d'encre (4), le preneur d'encre (4) se composant de plusieurs disques de preneur d'encre, qui oscillent individuellement et indépendamment les uns des autres entre le rouleau d'encrier (3) et un rouleau de transfert (5) et dont la largeur correspond à chaque fois à une zone d'encrage déterminée, caractérisé en ce que le rouleau d'encrier (3) et le rouleau de transfert (5) sont entraînés à une vitesse périphérique identique, réduite par rapport aux autres rouleaux du mécanisme d'encrage (15, 16), en ce que les disques de preneur d'encre (4, 4.1), qui sont en contact permanent soit avec le rouleau de transfert (5), soit avec le rouleau d'encrier (3), sont entraînés par contact de frottement et en ce que les disques de preneur d'encre (4, 4.1) sont susceptibles d'être amenés en appui, de façon inverse correspondante, soit avec le rouleau d'encrier (3), soit avec le rouleau de transfert (5), au moyen de dispositifs à leviers (6, 7, 8), et d'en être à nouveau écartés.

2. Dispositif de dosage d'encre selon la revendication 1, caractérisé en ce que les disques de preneur d'encre (4) sont disposés fous entre le rouleau d'encrier (3) et le rouleau de transfert (5), et en ce que les disques de preneur d'encre (4) . sont modifiables à partir de leur position de repos, au moyen du dispositif à leviers (6), à l'extrémité duquel est fixé un galet d'appui (9).

3. Dispositif de dosage d'encre selon les revendications 1 et 2, caractérisé en ce que les disques de preneur d'encre (4) sont susceptibles d'être basculés, pour engagement ou dégagement, au moyen de deux galets d'appui (10) qui sont disposés sur un levier pivotant (11).

4. Dispositif de dosage d'encre selon les revendications 1, 2 et 3, caractérisé en ce que le rouleau d'encrier (3) et le rouleau de transfert (5) sont susceptibles d'être entraînés à différentes vitesses identiques entre elles, mais réglables globalement.

5. Dispositif de dosage d'encre selon la revendication 1, caractérisé en ce que le rouleau d'encrier (3) et le rouleau de transfert (5) sont reliés par une courroie d'entraînement (3.5).

6. Dispositif de dosage d'encre selon les revendications 1 et 5, caractérisé en ce que deux rangées de disques de preneur d'encre (4.1, 4.2) sont disposées entre le rouleau d'encrier (3) et le rouleau de transfert (5) et en ce que les disques de preneur d'encre (4.1,4.2) sont montés excentriques.

7. Dispositif de dosage d'encre selon les revendications 1, 5 et 6, caractérisé en ce que les disques de preneur d'encre (4.1, 4.2) sont disposés en quinconce.

8. Dispositif de dosage d'encre selon les revendications 1, 5, 6 et 7, caractérisé en ce que les disques de preneur d'encre (4.1,4.2) sont susceptibles d'être commandés, par l'intermédiaire du dispositif à leviers (8, 8.2), au moyen de tiges articulées (13, 14).
